# FASCICULE DE BREVET EUROPEEN

(11) **EP 2 761 090 B1**
(45) Date de publication et mention de la délivrance du brevet: **16.12.2020**
(21) Numéro de dépôt: 12762655.4
(22) Date de dépôt: 28.09.2012
(51) Int. Cl.: E01D 2/02

(54) **TRAVEE DE PONT METALLIQUE ET PROCEDE DE CONSTRUCTION MODULAIRE D'UNE TELLE TRAVEE**
METALLBRÜCKENABSCHNITT UND VERFAHREN ZUR MODULAREN KONSTRUKTION EINES SOLCHEN ABSCHNITTS
METAL BRIDGE SPAN AND METHOD FOR THE MODULAR CONSTRUCTION OF SUCH A SPAN

(30) Priorité: 28.09.2011 FR 1158677
(43) Date de publication de la demande: 06.08.2014
(73) Titulaire: Matiere, 75016 Paris (FR)
(72) Inventeur: MATIERE, Philippe, F-15800 Raulhac (FR)
(74) Mandataire: Lavoix
(86) Numéro de dépôt international: PCT/EP2012/069262
(87) Numéro de publication internationale: WO 2013/045660

(56) Documents cités:
- FR-A- 1 103 409
- FR-A- 2 858 338
- FR-A5- 2 117 278
- US-A- 2 104 022

## Description

L'invention a pour objet une travée de pont métallique et un procédé de construction modulaire d'une telle travée.

Le terme pont désigne ici toute construction métallique reposant sur au moins deux appuis écartés tels que des culées ou des piliers, afin de franchir une vallée ou de croiser une autre voie de circulation routière ou ferroviaire.

Au cours d'opérations militaires ou à la suite de celles-ci, il est souvent nécessaire de réaliser rapidement des ouvrages de franchissement de rivières. Souvent, les culées et les piles des ponts sont restées en place et il suffit de poser un nouveau tablier.

Dans ce but, on a développé, au cours de la seconde guerre mondiale, une technique de réalisation de ponts provisoires de type « BAILEY » constitués d'éléments préfabriqués assez légers pour être manipulés et assemblés manuellement de façon à réaliser deux poutres en treillis supportant un tablier.

Cependant, des conflits locaux entraînent encore des destructions. De même, des catastrophes naturelles, par exemple, des secousses sismiques ou des glissements de terrains peuvent détruire des ouvrages de franchissement qui doivent être reconstruits rapidement.

Les techniques militaires, de type BAILEY, ne sont plus adaptées aux situations actuelles et c'est pourquoi, pour répondre à de tels besoins, la société déposante a développé, depuis quelques années, un nouveau procédé, beaucoup plus performant, de construction de ponts métalliques.

Dans ce procédé qui est décrit, notamment, dans le document FR-A-2 858 338, on réalise à l'avance trois ensembles d'éléments de construction préfabriqués, respectivement un premier ensemble d'éléments de poutres formant des modules allongés, un second ensemble d'entretoises transversales de liaison entre deux poutres parallèles et un troisième ensemble d'éléments plans de formation d'un platelage prenant appui sur lesdites poutres.

Les éléments de poutre sont munis, à leurs extrémités, de moyens d'assemblage amovible avec les extrémités de modules adjacents pour la formation d'une poutre longitudinale de support ayant une longueur correspondant à la portée entre appuis. Par assemblage bout à bout d'au moins deux éléments, on peut ainsi construire deux poutres longitudinales qui sont mises en place sur les appuis par un moyen de levage, tel qu'une grue, et sont reliées par les entretoises. Si les moyens de levage le permettent, on peut aussi fixer les entretoises à l'avance sur les deux poutres écartées et poser sur les appuis l'ensemble de la travée ainsi réalisée.

Il est également possible de lancer les poutres par poussage en les munissant d'un avant-bec.

On pose alors sur les entretoises des profilés longitudinaux et, sur ces profilés, des panneaux consécutifs pour former la plateforme du pont.

Un tel procédé, particulièrement rapide et économique, permet, non seulement, de reconstruire des ponts détruits, mais aussi de réaliser de nouveaux ouvrages. En effet, alors que les ponts provisoires de type « BAILEY » sont peu esthétiques, les poutres de support ainsi réalisées par assemblage bout à bout d'éléments préfabriqués sont semblables à celles d'un pont métallique classique. De plus, il est possible de réaliser des portées entre appuis relativement importantes, de plusieurs dizaines de mètres.

Dans le mode de réalisation du document FR-A-2 858-338, les éléments de poutres sont constitués de caissons creux allongés à section transversale quadrangulaire, avec deux semelles horizontales, respectivement supérieure et inférieure, reliées par des parois latérales sensiblement verticales.

Une telle disposition présente de multiples avantages. En particulier, de tels caissons sont assez stables à la pose et résistent à la torsion lors du levage ou du lançage de la poutre réalisée par assemblage bout à bout de plusieurs éléments.

Toutefois, la réalisation de tels éléments en caissons est relativement complexe et demande un matériel spécialisé. De plus, les éléments doivent être protégés contre la corrosion et il est difficile de réaliser une telle protection à l'intérieur de caissons fermés.

Par ailleurs, les poutres ainsi réalisées par assemblage bout à bout de plusieurs caissons sont relativement lourdes et nécessitent des moyens de levage adéquats.

L'invention a pour objet de résoudre de tels problèmes, grâce à un nouveau type d'élément préfabriqué plus simple, moins lourd et plus facile à réaliser et à mettre en œuvre que les éléments utilisés jusqu'à présent et permettant, cependant, de conserver tous les avantages du procédé précédent.

L'invention apporte, en outre, de nombreux avantages propres qui seront décrits plus loin.

L'invention a donc pour objet une travée de pont selon la revendication 1.

Dans le cas d'une poutre constituée de modules accolés, les orifices ménagés sur les nervures des faces internes, tournées l'une vers l'autre, de deux modules voisins, servent au boulonnage d'éclisses de solidarisation desdits modules alors que les orifices ménagés sur les nervures des faces tournées vers l'extérieur servent à la fixation des entretoises ou, sur les cotés, d'organes accessoires.

Par ailleurs, l'âme verticale de chaque module est avantageusement munie, à proximité de chaque nervure, d'une ouverture placée au niveau des orifices de fixation des entretoises ménagés sur ladite nervure, pour permettre la mise en place et le serrage, des deux cotés de l'âme, de moyens de fixation amovible des extrémités d'entretoises.

Selon une autre caractéristique préférentielle, les moyens d'assemblage entre deux modules adjacents comprennent, à une extrémité d'un premier module, deux plats épais fixés sur la semelle inférieure dudit module, de part et d'autre de l'âme et s'étendant vers l'extérieur de celle-ci, de façon à former une chape et, à l'extrémité opposée d'un second module, un plat épais unique muni d'une fente centrale d'emboîtement sur l'âme dudit module et s'étendant vers l'extérieur de celle-ci de façon à former un tenon emboîtable dans la chape du module adjacent, lesdits plats étant percés d'orifices alignés de passage d'une broche de solidarisation afin de constituer une liaison articulée à la partie inférieure des deux modules successifs qui prennent appui l'un sur l'autre par les extrémités en vis-à-vis de leurs semelles supérieures.

Des aspects avantageux, mais non obligatoire de la travée sont définis aux revendications 2 à 9.

Par ailleurs, les éléments de poutre à profil en I selon l'invention permettent la mise en œuvre d'un procédé de construction modulaire selon la revendication 10.

Des aspects avantageux, mais non obligatoire du procédé sont définis aux revendications 11 à 15.

De même, on pourra aussi réaliser au moins deux séries d'entretoises et au moins deux séries de panneaux de platelage, afin de réaliser des tabliers ayant des tabliers ayant au moins deux largeurs différentes. En particulier, en disposant d'au moins deux types de panneaux ayant une même longueur et des largeurs différentes, respectivement une grande et une petite largeur, on pourrait faire varier la largeur du tablier en plaçant côte à côte, entre deux poutres parallèles, soit deux panneaux de largeurs différentes, soit deux panneaux de même largeur.

En outre, il est intéressant de réaliser au moins deux séries d'entretoises et au moins deux séries de panneaux de platelage ayant au moins deux longueurs différentes, afin de construire des tabliers ayant au moins deux largeurs différentes.

L'invention sera mieux comprise et d'autres avantages de celle-ci apparaîtront plus clairement à la lecture de la description qui va suivre de certains modes de réalisation, décrits uniquement à titre d'exemple, en se référant aux dessins annexés dans lesquels :
- la figure 1 est une vue de côté d'un élément de poutre central
- la figure 2 est une vue de coté, d'un élément de rive.
- la figure 3 est une vue de dessus de l'élément de poutre central représenté sur la figure 1,
- la figure 4 montre schématiquement, en élévation, une poutre longitudinale de support constituée, dans cet exemple, de quatre modules assemblés bout à bout.
- la figure 5 est une vue, en coupe transversale, d'une travée de pont à une voie de circulation.
- les figures 6 et 7 montrent, en coupe transversale, deux variantes de réalisation d'une travée de pont à double voie.
- la figure 8 est une vue en perspective, dans une autre variante, d'une partie d'une travée de pont à double voie.
- la figure 9 montre schématiquement, en coupe transversale, plusieurs variantes, dans un second mode de réalisation d'une travée.
- la figure 10 est une vue, en coupe transversale, d'un panneau de platelage adapté à ce second mode de réalisation d'une travée.
- la figure 11 montre, schématiquement, plusieurs types de poutres de support

Il est à noter que au moins l'une des poutres longitudinales de support parallèles voisines de la travée de pont selon l'invention est constituée d'au moins deux modules allongés accolés comme définit dans la revendication 1. Une travée d'un pont, telle que partiellement illustrée aux figures 4 et 5, repose sur des éléments de maçonnerie, non représentés, fixés soit sur le sol soit sur le fond d'un cours d'eau ou d'un plan d'eau.

D'une façon générale, une travée E, telle que représentée en coupe transversale sur la figure 5, comprend, dans le cas d'un pont à simple voie de circulation, deux poutres de support 10a, 10b, parallèles à un axe longitudinal de franchissement, reliées par des entretoises 2 et portant un platelage formé de panneaux rigi des 4 posés l'un à la suite de l'autre.

Selon l'une des caractéristiques du procédé, chaque poutre longitudinale 10a, 10b est constituée d'un certain nombre d'éléments de poutres préfabriqués assemblés bout à bout et formant des modules dont le nombre dépend de la portée entre appuis à réaliser.

La figure 4, par exemple, montre une poutre longitudinale comprenant quatre modules, respectivement deux modules centraux 31 et deux modules de rive 32 reposant sur des culées 11.

Dans le cas du document FR-A-2 858 338 cité plus haut, chaque élément de poutre forme un caisson allongé creux de section transversale quadrangulaire. Dans la présente invention, en revanche, comme le montre la figure 5, chaque élément de poutre 3a, 3b présente une section transversale en I et comprend donc deux semelles horizontales, respectivement inférieure 7 et supérieure 8, reliées par une âme verticale 9 constituée d'une simple tôle plane (Fig.1).

Pour diminuer le risque de torsion de l'élément 3a, 3b, celui-ci est muni d'une pluralité de nervures de raidissement 20, écartées les unes et autres et réparties sur toute sa longueur, ces nervures 20 étant constituées de plats transversaux fixés sur les deux faces latérales 90,91 de l'âme 9, perpendiculairement à celle-ci, et s'étendant verticalement entre les deux semelles 7 et 8.

Selon l'une des caractéristiques essentielles de l'invention, ces nervures de raidissement 20 servent à la fixation d'entretoises de liaison 2 entre les deux poutres longitudinales parallèles 10a, 10b, qui sont constituées chacune par assemblage bout à bout d'éléments préfabriqués. En outre, les éléments placés l'un en face de l'autre sur les deux poutres voisines 10a, 10b, sont constitués de modules identiques 3 et les nervures 20 sont donc réparties de la même façon sur les deux faces latérales 90, 91 de l'âme 9 de chaque module 3 de telle sorte que deux nervures fixées respectivement sur les faces en regard 91b, 90a, des deux poutres voisines 10a, 10b sont alignées suivant un plan vertical perpendiculaire à la direction longitudinale des deux poutres, les entretoises de liaison 2 entre celles-ci étant, ainsi, perpendiculaires à l'axe longitudinal de la travée E.

D'autre part, les moyens d'assemblage ménagés respectivement aux extrémités en regard de deux éléments de poutre consécutifs sont constitués de pattes, respectivement femelle 5 et mâle 6, qui s'emboîtent l'une dans l'autre et sont reliées par un axe d'articulation.

Ainsi, un module central 31 tel que représenté sur la figure 3, comprend, à une extrémité 5, deux plats épais 12 fixés sur la semelle inférieure 7 de part et d'autre de la base de l'âme 9 et s'étendant vers l'extérieur de celle-ci de façon à former une chape alors que l'extrémité opposée 6 porte un plat unique 14 fixé sur la semelle inférieure 7 et muni d'une fente centrale qui s'emboîte sur la base de l'âme 9 et s'étend vers l'extérieur de celle-ci de façon à former un tenon 6 emboîtable dans la chape 5 d'un élément adjacent. De plus, les deux pièces, femelle 5 et mâle 6, sont percées d'orifices transversaux 13 qui, après emboîtement, viennent en alignement pour permettre le passage d'une broche de solidarisation entre deux modules 3 consécutifs.

Les modules de rive 32 sont constitués de la même façon et comportent donc, comme représenté sur la figure 2, deux semelles horizontales, respectivement inférieure 7 et supérieure 8, reliées par une âme verticale 9 munie de nervures de raidissement 20.En revanche, ils sont munis d'un moyen d'assemblage, mâle ou femelle, à une seule extrémité et l'extrémité opposée, dépourvue de moyen d'assemblage, peut avantageusement avoir une épaisseur réduite et être munie de moyens de roulement non représentés, de façon à former un appui sur une culée 11.

Comme le montre la figure 4 dans le cas d'une poutre à quatre éléments, les modules successifs ainsi reliés bout à bout par des articulations 5,6, au niveau de leurs semelles inférieures 7, prennent appui l'un sur l'autre au niveau de leurs semelles supérieures 8. Pour permettre leur emboîtement, les pattes de liaison 5, 6, doivent s'étendre en saillie par rapport à l'extrémité de l'âme verticale 9. C'est pourquoi la partie inférieure de celle-ci comporte, à chaque extrémité, une échancrure 19 permettant de placer les bords extrêmes des semelles supérieures 8 de deux modules successifs, dans un plan de jonction P passant par l'axe des orifices alignés 13 de passage de broches de solidarisation entre lesdits modules.

De la sorte, après assemblage, les modules 3 assemblés bout à bout pour former une poutre 10a, 10b et articulés au niveau de leurs semelles inférieures 7, prennent appui l'un sur l'autre par les bords extrêmes de leurs semelles supérieures 8 et, éventuellement, la partie supérieure des bords verticaux de leurs âmes 9.

A la fabrication, il est possible d'ajuster par usinage la position des bords extrêmes des semelles supérieures 8,, de façon à régler avec précision, à chaque extrémité, un angle d'inclinaison du plan de la semelle 8 avec le plan vertical de jonction P, afin de donner à la poutre de support 10a, 10b réalisée par assemblage des éléments, un profil en long légèrement convexe vers le haut.

D'autre part, comme le montrent les dessins, chaque nervure de raidissement 20 est munie d'une série d'orifices superposés 23 permettant la fixation, par boulonnage ou rivetage, de l'extrémité d'une entretoise de liaison 2 munie, à chaque extrémité, d'au moins deux orifices conjugués ayant le même écartement que les orifices 23 des nervures 20. Ceux-ci peuvent, d'ailleurs, être en plus grand nombre que les orifices des entretoises 2, afin de permettre un réglage de leur niveau par rapport aux semelles 8.

De préférence, pour faciliter la pose des boulons ou rivets, l'âme 9 de chaque module 3 est munie d'une ouverture 92 placée à proximité de chaque nervure 20, sensiblement au niveau des orifices 23. D'ailleurs, de tels orifices 92 peuvent aussi servir à la fixation d'éléments de contreventement s'étendant horizontalement, en oblique, entre les faces internes de deux poutres voisines.

D'autre part, comme le montre la figures 5, les orifices 23 ménagés sur les nervures 20 des faces externes des poutres longitudinales 10a, 10b, peuvent servir à la fixation de montants de garde-corps 14 également préfabriqués. De plus, chaque entretoise 2 peut être formée de deux profilés en U accolés, appliqués de part et d'autre de la nervure 20.

Par ailleurs, selon une caractéristique essentielle de l'invention, certains éléments de poutre 10a ou 10b sont constitués de plusieurs modules accolés afin d'augmenter la résistance à la flexion de la poutre 10a ou 10b formée par assemblage de tels éléments. C'est ainsi que, dans l'exemple de réalisation représenté en perspective sur la figure 8, d'un pont à double voie reposant sur trois poutres parallèles, les deux poutres externes 10a, 10b, sont constituées d'éléments 1a, 1b, formés chacun de deux modules accolés, alors que la poutre centrale 10c est constituée à partir d'éléments formés chacun de trois modules accolés.

Comme les modules accolés sont identiques, leurs nervures de raidissement 20 viennent deux à deux l'une en face de l'autre, de même que les séries d'orifices 23. Ainsi, comme le montre, par exemple, la figure 9c dans le cas de la poutre centrale 10c, deux modules accolés 3 et 3' peuvent être solidarisés au moyen d'éclisses 24 fixées par des boulons ou rivets passant dans les orifices 23 ménagés sur les nervures internes venant en coïncidence et fixées sur les faces en regard 90, 91' des deux modules 3 et 3', alors que les entretoises 2, 2', sont fixées sur les orifices 23 placés au même niveau sur les nervures 20 des faces externes 91, 90'.

Cependant, pour faciliter la fixation des éclisses, il peut aussi être avantageux de ménager sur chaque nervure 20, une seconde série d'orifices placés à un niveau inférieur.

Par ailleurs, chacun des éléments de platelage est constitué d'un panneau rigide préfabriqué 4, comprenant une plaque rectangulaire 41, renforcée longitudinalement par une pluralité de profilés 42 soudés sur sa face inférieure et constituant des nervures de renforcement parallèles au grand coté du panneau 4 et donnant à celui-ci la rigidité nécessaire pour supporter les charges appliquées, compte tenu de l'entraxe des deux poutres voisines.

Dans un mode de réalisation préférentiel de l'invention représenté sur les figures 5 à 8, les panneaux de platelage 4 sont disposés longitudinalement entre les poutres de support 10, c'est à dire parallèlement à l'axe longitudinal de la travée E.

A titre d'exemple, la figure 8 montre, en perspective, un pont à double voie reposant sur deux poutres latérales 10a, 10b, et une poutre centrale 10c, les éléments de poutres étant constitués, dans ce cas, de modules accolés.

Les éléments de platelage 4 sont constitués, comme indiqué plus haut, de panneaux rigides comprenant chacun une plaque rectangulaire 41, ayant une face supérieure de longueur l1 et de largeur l2, et une face inférieure sur laquelle sont soudés une pluralité de profilés longitudinaux 42 constituant des nervures de renforcement.

Comme représenté sur les figures 5, 6, 7, chaque panneau 4 repose directement sur les entretoises de liaison 2 par l'intermédiaire des nervures de renforcement 42. De préférence, ces nervures peuvent être constituées de simples profilés en I ou en U, dont la hauteur est déterminée de façon que les faces supérieures des panneaux 2 soient alignées avec les semelles supérieures 8 des poutres afin de constituer avec celles-ci la plateforme du pont.

De ce fait, la largeur globale des panneaux 4 posés côte à côte doit correspondre à l'écartement e entre les bords internes en vis-à-vis des semelles supérieures 8a,8b des deux poutres 10a, 10b.

Dans le mode de réalisation représenté sur la figure 5, les panneaux 4 ont une même largeur l2 qui doit donc être un sous-multiple de cet écartement e.

Cependant, comme indiqué plus haut, le tablier du pont doit ménager une largeur globale de passage respectant le gabarit de circulation routière, soit environ quatre mètres en simple voie et sept mètres en double voie.

En pratique, il sera intéressant de réaliser à l'avance deux types de panneaux préfabriqués ayant respectivement, par exemple, des largeurs l2 de 2010 mm et l'2 de 1210 mm.

Ainsi, dans le cas d'un pont à simple voie tel que représenté sur la figure 5, en posant cote à cote deux panneaux ayant une largeur l2 de 2010 mm, entre les semelles de deux poutres 10a, 10b, séparées d'un entraxe de 4415 mm, il sera possible, compte tenu d'un jeu de 5 mm entre les plaques 41 et d'une largeur des semelles 8 de 380mm, de réaliser un tablier ayant une largeur globale de 4751 mm entre les garde-corps.

En revanche, pour un pont à double voie tel que représenté sur la figure 6, en posant deux panneaux accolés de largeurs différentes l2 et l'2 entre chaque poutre externe 10a, 10b et la poutre centrale 10c, séparées, respectivement d'un entraxe de 3615 mm, il sera possible de réaliser un tablier ayant une largeur globale de 7566 mm ménageant le gabarit souhaité.

Mais il est aussi possible, par exemple de la façon représentée sur la figure 7, d'obtenir le même gabarit de passage à double voie, pour un pont reposant sur quatre poutres, respectivement deux poutres centrales 10c, 10d écartées d'un entraxe de 1600 mm et séparées chacune d'une poutre externe 10a, 10b, par un entraxe de 2815 mm, le platelage étant alors constitué de cinq panneaux de même largeur l2.

Par ailleurs, les panneaux 2 qui reposent sur les entretoises 6 doivent être fixés sur celles-ci. Ils auront, donc, de préférence, une longueur l1 égale à l'écartement des nervures 20 sur lesquelles sont fixées les entretoises 2. Celles-ci sont avantageusement constituées de deux profilés accolés qui peuvent être percés d'orifices de boulonnage venant en coïncidence avec des orifices conjugués 24 ménagés aux extrémités de chaque panneau 4, de la façon indiquée sur la figure 8.

L'utilisation d'éléments de poutres à section transversale en I, donne, donc, de multiples possibilités.

Mais en outre, il est aussi possible, dans un second mode de réalisation de l'invention, illustré par la figure 9, de disposer transversalement à l'axe longitudinal des poutres de support, les panneaux de platelage 4 qui, dans ce cas, reposent directement, par leurs extrémités, sur les semelles supérieures 8a, 8b des deux poutres 10a, 10b.

Comme le montre, en coupe transversale, la figure 10, chaque panneau 4 comprenant une plaque rectangulaire 41 renforcée par des nervures longitudinales 42, est muni, à chaque extrémité, de moyens d'appui sur les semelles 8 comportant chacun deux cloisons verticales 43 parallèles aux petits cotés de la plaque 41 et dont la hauteur est déterminée de façon que les faces supérieures planes des panneaux adjacents soient alignées et forment une partie du platelage du pont. Ces cloisons 43 sont échancrées pour le passage des nervures 42 constituées, avantageusement, de profilés en U.

Etant donné que les panneaux de platelage 2 sont disposés transversalement aux poutres de support, l'entraxe de celles-ci dépend de la longueur l1 donnée à ces panneaux.

Comme le montre la figure 9a, dans le cas d'un pont à simple voie, l'entraxe entre les deux poutres de support 10a, 10b, doit donc correspondre à la longueur l1 du panneau 4, diminuée de la largeur d'une semelle, alors que chaque entretoise 2 doit avoir une longueur un peu inférieure à cet entraxe.

En revanche, dans le cas, représenté sur la figure 9b, d'un pont à double voie reposant sur trois poutres de support 10a, 10b, 10c, le platelage est constitué, en section transversale, de deux panneaux dont les extrémités internes se raccordent jointivement dans le plan médian de la poutre centrale 10c. L'écartement entre les plans médians de cette poutre centrale 10c et de chaque poutre latérale 10a, 10b, doit donc correspondre à la longueur de chaque panneau 4, diminuée de la moitié de la largeur de la semelle 8. Comme le montre la figure 9c, il en est de même, lorsque la poutre centrale 10c est constituée d'éléments accolés, de la façon indiquée plus haut.

Par ailleurs, la largeur l2 de chaque panneau de platelage 2 est, de préférence, un sous-multiple de la longueur d'un élément de poutre 3, c'est-à-dire la distance entre les bords extrêmes de la semelle supérieure 8, afin que les éléments correspondants de deux poutres voisines soient recouverts par un nombre entier de panneaux 4.

D'autre part, l'écartement entre deux poutres de support voisines, qui est assuré par les entretoises de liaison 2 et détermine la largeur globale du platelage, dépend de la longueur des panneaux. Or, cette largeur globale doit respecter le gabarit de circulation routière, c'est à dire quatre mètres en simple voie et de sept mètres en double voie.

En pratique, afin de donner au tablier la largeur nécessaire, on disposera d'au moins deux types de panneaux 2 de longueurs différentes pour former le platelage du pont, d'une part, pour un pont à simple voie, des panneaux ayant une longueur l1 de 4,60 m reposant sur deux poutres parallèles 10a, 10b (Figures 9a) et d'autre part, pour un pont à double voie, des panneaux ayant une longueur l'1 de 3,80 m, reposant sur trois poutres 10a, 10b, 10c (Figures 9b et 9c).

Pour permettre cette variation de l'entraxe des poutres en utilisant un très petit nombre de panneaux de platelage, chacun de ceux-ci est muni, à chaque extrémité, de deux pattes d'appui longitudinales écartées, qui sont constituées de plats 44 soudés sur les bords inférieurs des cloisons 43 fixées verticalement sur la face inférieure de la plaque rectangulaire 41.

Chaque panneau 4 peut ainsi prendre appui, par l'intermédiaire de quatre pattes longitudinales 44, sur les semelles supérieures de deux poutres voisines. De préférence, une bande de matière plastique telle que du néoprène est collée sur toute la longueur de l'élément, au droit de l'âme 9, de façon à s'interposer entre les pattes d'appui 44 et la semelle 8.

De plus, la semelle supérieure de chaque module 3, pourra être munie de plusieurs paires d'orifices de boulonnage placés respectivement de part et d'autre de l'âme 9 et répartis sur la longueur du module 3 à des intervalles correspondant à la largeur l2 des panneaux 4 de façon que, à la pose d'un panneau 4, les orifices de deux paires successives viennent en alignement avec des orifices conjugués ménagés sur les deux pattes d'appui 44 du panneau 4 et ayant le même entraxe. Ainsi, après la pose d'un panneau, il est possible de fixer celui-ci en faisant passer dans les orifices alignés, des rivets ou boulons qui peuvent être montés et serrés au moyen d'une clef passant dans des ouvertures correspondantes ménagées sur la plaque supérieure 41 du panneau 4.

Comme on l'a indiqué plus haut, la longueur l1, l'1 des panneaux 2 et l'entraxe des poutres de support doivent correspondre à la largeur du tablier à réaliser.

Dans le cas d'un pont à simple voie tel que représenté sur la figure 9a, le platelage comprend, en section transversale, un seul panneau 4 dont les extrémités reposent sur les semelles supérieures des deux poutres 10a, 10b.

Pour un pont à double voie tel que représenté sur la figure 9b, les extrémités externes des panneaux 4a, 4b, reposent et sont fixées sur les poutres latérales 10a, 10b. En revanche, chacune des extrémités internes des panneaux 4a, 4b, qui se raccordent bout à bout dans le plan médian de la poutre centrale 10c, repose sur une moitié de la semelle supérieure de celle-ci. Cependant, dans le cas selon l'invention, représenté sur la figure 9c, où la poutre centrale 10c est constituée de modules accolés, les extrémités internes des deux panneaux 4a, 4b, sont fixées chacune par deux boulons sur les semelles supérieures des deux modules.

Il est ainsi possible de faire varier la largeur du tablier en fonction des besoins.

Il apparaît, donc, que l'ensemble des dispositions qui viennent d'être décrites permet, à partir d'un très petit nombre d'éléments préfabriqués de faire varier toutes les caractéristiques du pont ainsi réalisé, afin de répondre à de multiples besoins.

Tout d'abord, il est possible de construire des ponts de différentes portées en faisant varier le nombre et les longueurs individuelles des éléments assemblés bout à bout, bien entendu jusqu'à une certaine limite.

D'autre part, du fait que chacun des éléments de poutre 3 comporte, sur les deux faces de son âme 9, des nervures 20 sur lesquelles sont ménagés des orifices 23 de fixation des entretoises 2, il est possible, à partir des mêmes éléments préfabriqués, de réaliser des ponts à voie unique reposant sur deux poutres voisines ou bien à voie double reposant sur trois poutres, avec deux poutres latérales 10a, 10b, fixées par des entretoises 2, de part et d'autre d'une poutre centrale 10c. Selon l'invention, comme indiqué plus haut, les éléments de poutre 3 sont constitués de modules accolés, au moins pour la poutre centrale, afin d'augmenter la résistance à la flexion de celle-ci.

Cependant, pour augmenter la résistance à la flexion d'une poutre de support, il est aussi possible d'augmenter la hauteur de l'âme 9 et, par conséquent, le module d'inertie des éléments de cette poutre, de la façon représentée, par exemple, sur les figures 6 et 7.

L'invention permet donc de faire varier non seulement la longueur et la largeur d'une travée de pont, mais également sa résistance, en utilisant, pour sa construction, seulement trois types d'éléments préfabriqués, respectivement des éléments de poutre 3, des entretoises 2 et des panneaux de platelage 4.

Du fait que le tablier est, dans tous les cas, constitué entièrement à partir d'éléments préfabriqués qui ne nécessitent aucune adaptation et peuvent être assemblés par simple boulonnage ou rivetage, il est possible de les fabriquer à l'avance économiquement et en toute sécurité dans une usine, et de les transporter, par voie maritime ou terrestre jusqu'au site de construction où ils seront assemblés.

A cet égard, il est particulièrement avantageux de donner aux éléments de poutre une longueur ne dépassant pas 11,50 mètres, afin de pouvoir les transporter par conteneurs avec les entretoises, les panneaux de platelage et des organes accessoires tels que des éclisses ou autres moyens de liaison ainsi que des éléments de garde-corps.

Par exemple, comme le montrent les figures 5,6,7, des accessoires tels que des glissières de sécurité ou les montants d'un garde-corps 14 peuvent être fixés sur les nervures de raidissement ménagées sur les faces externes des éléments constituant les poutres de support latérales 10a, 10b, d'une travée.

Pour répondre rapidement et économiquement à tous types de demandes, on pourra donc étudier et fabriquer à l'avance plusieurs séries d'éléments préfabriqués de différentes caractéristiques dans lesquelles on choisira les éléments ayant les caractéristiques voulues pour la construction d'un pont déterminé, le nombre nécessaire de ces éléments étant alors livré sur le site.

Par exemple, on pourra fabriquer à l'avance en usine au moins deux séries d'éléments de poutre constituant des modules ayant au moins deux longueurs différentes à partir desquels, en faisant varier le nombre et les longueurs des modules assemblés, il sera possible de réaliser toute une gamme de longueurs de poutres de support adaptées à différentes portées entre appui.

De plus, pour une même longueur, on pourra réaliser des modules ayant au moins deux hauteurs différentes afin de faire varier leur résistance à la flexion, chaque poutre de support pouvant ainsi être constituée à partir de modules ayant une inertie adaptée à la portée entre appui et à la position du module dans la poutre.

Par ailleurs, certains modules doivent être équipés de moyens d'assemblage à leurs deux extrémités pour constituer un module central, ou bien à une seule extrémité, pour constituer un module de rive, ces moyens d'assemblage pouvant être de type mâle ou femelle pour s'emboîter les uns dans les autres à l'assemblage de deux modules consécutifs.

Pour chaque longueur de module, on réalisera donc à l'avance, d'une part, des modules centraux de type 31 (Fig.1) comportant, à une extrémité une chape 5 et à l'autre extrémité un tenon 6 et, d'autre part, des éléments de rive de type 32 (Fig.2) comportant, à une extrémité, soit une chape soit un tenon, l'autre extrémité formant un simple appui.

Avantageusement, on pourra aussi réaliser des modules dépourvus de moyens d'assemblage à leurs extrémités, qui pourront servir à la construction de ponts de faible portée, comportant simplement un platelage supporté par deux ou trois éléments parallèles reposant, à leurs extrémités, sur deux culées.

Comme indiqué plus haut, ces modules préfabriqués auront une longueur maximale, par exemple de 11,40 mètres, permettant un transport par conteneurs. Cependant, il sera intéressant de réaliser également des modules plus courts afin de pouvoir régler la longueur globale des poutres réalisées par assemblage de plusieurs modules consécutifs.

En pratique, il sera avantageux de réaliser à l'avance plusieurs séries des modules ayant, respectivement, deux ou trois longueurs différentes, par exemple 5,70 m, 8,55 m et 11,40 m, qui diffèrent entre elles de 2,85 m, de tels modules pouvant être associés de différentes façons afin de construire des ponts de longueurs variées.

Par exemple, à partir de deux séries de modules centraux 31 ayant, respectivement, des longueurs de 8,55 m (A1) et 11,40 m (A2) et de trois séries de modules de rive 32 ayant, respectivement, des longueurs de 5,70 m (B1), 8,55 m (B2) et 11,40 m (B3), il sera possible, en associant ces modules de différentes façons, de couvrir, avec un pas de 2,85 m, toute une gamme de portées allant de 11,40 m à 45,60 m,de la façon suivante:
- un élément de type A2 pour une portée de 11,40 m.
- deux éléments de rive B1 + B2 pour une portée de 14,25 m.
- deux éléments de rive B1 + B3 pour une portée de 17,10 m.
- deux éléments de rive B2 + B3 pour une portée de 19,95 m.
- deux éléments de rive B3 + B3 pour une portée de 22,80 m.
- un élément central A2 et deux éléments de rive B2 + B2 pour une portée de 25,65 m.
- un élément central A2 et deux éléments de rive B1 + B3 pour une portée de 28,50 m.
- un élément central A2 et deux éléments de rive B2 + B3 pour une portée de 31,35 m.
- un élément central A2 et deux éléments de rive B3 + B3 pour une portée de 34,20 m.
- deux éléments centraux A2 + A2 et deux éléments de rive B1 + B2 pour une portée de 37,05 m.
- deux éléments centraux A2 + A2 et deux éléments de rive B2 + B2 pour une portée de 39,90 m.
- deux éléments centraux A2 + A2 et deux éléments de rive B2 + B3 pour une portée de 42,75 m.
- deux éléments centraux A2 + A2 et deux éléments de rive B3 + B3 pour une portée de 45,60 m.

Il est à noter que, lorsque les panneaux de platelage sont disposés longitudinalement de la façon représentée sur la figure 8, ce pas de 2,85m correspondra avantageusement à la longueur des panneaux 4 et à l'écartement des nervures 20 de fixation des entretoises 2.

Bien entendu, la résistance à la flexion des poutres ainsi réalisées par assemblage d'éléments préfabriqués doit être adaptée à la portée entre appuis et à la charge supportée. Comme indiqué plus haut, selon l'une des caractéristiques de l'invention, cette résistance peut être améliorée, de la façon représentée sur les figures 5 à 9, en augmentant la hauteur des éléments et/ou en accolant deux ou trois modules (Fig.8).

Par exemple, une travée d'un pont à double voie pourra être portée par trois poutres de hauteur 850 mm pour une portée de 11,40 m, par deux poutres latérales de 850 mm et une poutre centrale de 1350 mm pour une portée de 14,50 à 17,10 m et par une poutre centrale de 1950 mm pour une portée de 19,50 à 22,80 m. Pour une portée de 25,65 à 34,20 m, une travée à double voie reposera sur deux poutres latérales de 1350 mm et une poutre centrale double formée de deux éléments accolés de 1950 mm et, pour une portée de 37,05 à 45,60 m, sur deux poutres latérales de 1950 mm et une poutre centrale triple constituée de trois éléments accolés de 1950 mm.

A titre d'exemple, la figure 11 montre certaines poutres ainsi réalisées à partir de tels éléments préfabriqués:
- Les modèles P1, de hauteur 850 mm et P2, de hauteur 1950 mm constituent, respectivement, les poutres latérales et la poutre centrale d'une travée à double voie ayant une portée de 22,80 m.
- Le modèle P3, comprenant un module central A2 de 11,40 m et deux modules de rive B2 et B3, de hauteur 1350 mm, peut constituer les poutres latérales d'une travée ayant une portée de 31,35 m.
- Le modèle P4, comprenant deux modules de type A2 et deux modules de type B1 et B3, respectivement de 5,70 m et 8,55 m, ayant une hauteur de 1950 mm, peut constituer les poutres latérales d'une travée de portée 37,05 m.

L'invention permet donc, à partir de seulement trois types d'éléments préfabriqués, respectivement des éléments de poutre, des entretoises et des panneaux de platelage, de construire rapidement et économiquement des ponts de portée faible ou moyenne, pouvant aller d'une dizaine à une cinquantaine de mètres et dont la largeur peut varier.

Il est possible, en effet, connaissant la portée à réaliser et les charges à supporter, de choisir dans le stock existant ou de fabriquer immédiatement en usine tous les éléments nécessaires à la construction et de les transporter en conteneurs, par voie maritime ou terrestre, jusqu'au site de construction.

Après avoir réalisé sur la berge, par assemblage des éléments, deux poutres de support ayant la portée souhaitée, on met en place les entretoises de liaison et l'on soulève l'ensemble pour le poser sur les appuis. On peut alors poser les éléments de platelage qui sont fixés par des boulons ou rivets, de la façon indiquée plus haut.

Si l'on ne dispose pas des moyens de levage nécessaires, la travée réalisée peut être lancée par poussage à partir de la berge.

A cet effet, comme le montrent les figures 1 et 2, les modules 3 peuvent être munis, à au moins une extrémité, d'une paire de cornières ou plats verticaux 18 s'étendant de part et d'autre d'une bande de néoprène et munis d'orifices écartés permettant de fixer de façon amovible un moyen de poussage progressif de l'ensemble de la travée.

Cependant, l'invention ne se limite évidemment pas aux détails des modes de réalisation qui viennent d'être décrits à titre de simple exemple et couvre, au contraire, toutes les variantes utilisant des moyens équivalents et restant dans le même cadre de protection.

Par exemple, les panneaux de platelage disposés entre les éléments de deux poutres voisines pourraient servir de coffrage perdu pour la coulée, en une ou plusieurs parties, d'une dalle en béton constituant la plateforme du pont.

D'autre part, il serait possible d'associer autrement les modules de différentes longueurs, afin de modifier les longueurs globales des poutres de support ainsi réalisées. De plus, les dimensions des modules préfabriqués indiquées plus haut sont adaptées aux dimensions normalisées des conteneurs mais d'autres dimensions pourraient être choisies afin de modifier la gamme de portées réalisables.

De même, il est particulièrement avantageux de réaliser une liaison articulée entre deux éléments de poutre par emboîtement d'un tenon dans une chape mais d'autres moyens d'assemblage amovible pourraient être utilisés.

Par ailleurs, comme on l'a indiqué, en réalisant à l'avance deux séries d'entretoises et deux séries d'éléments de panneau de platelage ayant des dimensions différentes, il sera possible de construire, à la demande, des ponts à simple ou double voie. Les dimensions indiquées plus haut correspondent à une longueur de 11,40 m des éléments de poutre, adaptée à un transport par conteneur mais d'autres dimensions seraient possibles.

En outre, on a décrit la réalisation de ponts à simple ou double voie reposant sur deux ou trois poutres longitudinales mais il serait évidemment possible d'augmenter la largeur du tablier en utilisant un plus grand nombre de poutres.

## Revendications

1. Travée de pont métallique (E), comprenant deux poutres longitudinales de support parallèles voisines (10a, 10b), la travée de pont métallique (E) reposant sur deux appuis écartés et étant constituée par assemblage de trois types d'éléments réalisés à l'avance, respectivement :
- des modules allongés (3, 31, 32) ayant au moins une même longueur et munis chacun, à au moins une extrémité, de moyens (12,16) d'assemblage amovible avec une extrémité correspondante d'un module allongé adjacent (3, 31, 32) pour former les deux poutres longitudinales de support parallèles voisines (10a, 10b), de sorte que ces deux poutres longitudinales de support ont une longueur respective correspondant à la portée entre appuis,
- des entretoises transversales (2) ayant chacune deux extrémités comportant des moyens de fixation amovible sur des moyens conjugués ménagés sur les parois latérales en regard des modules allongés (3, 31, 32) des deux poutres longitudinales de support parallèles voisines (10a, 10b) et
- des éléments plans de platelage (4) s'étendant entre lesdites poutres longitudinales de support parallèles voisines (10a, 10b) et prenant appui sur celles-ci,
**caractérisé par le fait que** :
- chaque module allongé comprend deux semelles plates écartées, respectivement une semelle inférieure (7) et une semelle supérieure (8) reliées par une âme verticale (9) constituée d'une tôle plane rectangulaire, de façon à configurer une poutre à section transversale en I,
- ladite âme (9) a deux faces latérales opposées (90, 91) sur lesquelles sont fixés une pluralité de plats transversaux (20) s'étendant verticalement sur toute la hauteur de l'âme (9), répartis sur toute la longueur du module allongé (1) et écartés les uns des autres d'un pas constant correspondant à un sous-multiple de cette longueur, lesdits plats (20) formant chacun une nervure de raidissement (20) ayant un coté vertical soudé sur l'âme (9) et deux cotés horizontaux écartés, soudés sur les faces internes en regard des deux semelles (7,8), lesdites nervures (20) étant munies respectivement, à leur partie supérieure, de moyens de fixation amovible d'une extrémité d'entretoise transversale, placés à un même niveau par rapport aux semelles supérieures des modules allongés (3, 31, 32) des deux poutres longitudinales de support parallèles voisines,
- au moins l'une des poutres longitudinales de support parallèles voisines (10a, 10b) est constituée d'au moins deux modules allongés accolés ayant une même longueur et une même hauteur, et
- les nervures de raidissement ménagées sur les faces internes en regard desdits modules allongés accolés viennent deux à deux l'une en face de l'autre et sont rigidement reliées entre elles pour solidariser lesdits modules allongés accolés qui se comportent alors comme un élément de poutre unique.

2. Travée de pont métallique selon la revendication 1, **caractérisé par le fait que** lesdites nervures de raidissement (20) sont munies respectivement, d'une série d'orifices superposés (23), placés à un même niveau par rapport aux semelles supérieures (8) des modules allongés en regard des deux poutres longitudinales de support parallèles voisines, de façon à permettre la liaison entre celles-ci par boulonnage ou rivetage des extrémités des entretoises transversales (2) munies d'orifices correspondants, chacune sur deux nervures de raidissement (20) ménagées respectivement sur les faces internes en regard des deux poutres de support longitudinales parallèles voisines (10a,10b).

3. Travée de pont selon la revendication 1 ou 2, **caractérisée par le fait que** :
- les éléments plans de platelage sont constitués de panneaux rigides (4) comprenant chacun une plaque rectangulaire (41) ayant une face supérieure plane et une face inférieure sur laquelle sont fixées une pluralité d'organes longitudinaux de renforcement (42) parallèles aux grands côtés de la plaque rectangulaire (41) et que
- chaque panneau rigide (4) prend appui, directement ou indirectement, sur des parties solidaires des modules allongés en vis-à-vis de deux poutres longitudinales parallèles voisines, à un niveau déterminé de façon que les faces supérieures planes des panneaux rigides (4) adjacents soient alignées et forment au moins une partie du platelage du pont.

4. Travée de pont selon la revendication 3, **caractérisée par le fait que** les éléments plans de platelage (4) sont constitués chacun d'un panneau rigide (4) comportant une plaque rectangulaire (41) renforcée par une pluralité de profilés (42) parallèles à ses grands cotés et sont disposés longitudinalement côte à côte entre les deux poutres longitudinales de support parallèles voisines (10a,10b) de façon à couvrir une largeur globale égale, au jeu près, à l'écartement entre les semelles supérieures (8a,8b) desdites poutres longitudinales de support parallèles voisines, chaque panneau rigide (4) reposant sur les entretoises transversales (2) de liaison par l'intermédiaire des profilés de renforcement (42) dont la hauteur est déterminée de façon que les faces supérieures (41) des panneaux (4) soient alignées avec les faces supérieures des semelles (8a,8b) des deux poutres longitudinales de support parallèles voisines et forment avec celles-ci au moins une partie du platelage du pont.

5. Travée de pont selon la revendication 4, **caractérisée par le fait que** les panneaux rigides (4) ont une longueur (l1) correspondant à l'écartement entre les entretoises transversales (2) de liaison entre les poutres longitudinales de support parallèles voisines (10a, 10b) et sont fixés chacun par boulonnage ou rivetage des extrémités d'au moins deux profilés de renforcement (42) sur les entretoises transversales (2).

6. Travée de pont selon la revendication 3, **caractérisée par le fait que** :
- les éléments plans de platelage (4) sont constitués de panneaux rigides rectangulaires ayant une longueur (l1) correspondant à l'écartement entre les deux poutres longitudinales de support parallèles voisines (10a,10b) et que
- après la pose sur les appuis (11) de la travée (E) constituée des deux poutres longitudinales parallèles voisines (10a,10b) reliées par les entretoises transversales (2), lesdits panneaux rigides rectangulaires (4) sont disposés transversalement côte à côte en reposant, à leurs extrémités, sur les semelles supérieures (8a,8b) des modules allongés des deux poutres longitudinales de support parallèles voisines, par l'intermédiaire d'organes d'appui (43) ménagés le long de leurs petits côtés, de façon à réaliser au moins une partie du platelage du pont.

7. Travée de pont selon la revendication 6, **caractérisée par le fait que** les organes d'appui (43) ménagés à chaque extrémité des panneaux rigides (4) comportent chacun :
- deux cloisons verticales écartées (43) soudées sur la face inférieure de la plaque (41) du panneau rigide rectangulaire (4), parallèlement à son petit côté et
- au moins deux pattes horizontales d'assemblage (44) écartées l'une de l'autre, fixées sur les bords inférieurs des deux cloisons (43), perpendiculairement à celles-ci, lesdites cloisons (43) ayant une hauteur déterminée de façon que les faces supérieures (41) des panneaux rigides (4) soient alignées.

8. Travée de pont selon l'une des revendications 6 et 7, **caractérisé par le fait que** chaque panneau rigide (4) est muni, à ses deux extrémités, de pattes d'assemblage (44) parallèles à ses côtés longitudinaux et prenant appui sur les semelles supérieures (8) des deux poutres longitudinales de support parallèles voisines (10a, 10b) par l'intermédiaire de bandes souples collées à l'avance sur les semelles, les dites pattes étant percées d'orifices venant en coïncidence avec des orifices conjugués ménagés sur les semelles (8) pour leur fixation par boulonnage ou rivetage.

9. Travée de pont selon la revendication 8, **caractérisé par le fait que** la semelle supérieure (8) de chaque module allongé (3) est munie de plusieurs paires d'orifices de fixation placés respectivement de part et d'autre de l'âme verticale (9), lesdites paires d'orifices étant réparties sur la longueur du module allongé à des intervalles correspondant aux écartements des pattes d'assemblage (44), compte tenu de la largeur des panneaux de platelage (4), et que chaque patte (44) d'assemblage d'un panneau est munie d'au moins deux orifices écartés l'un de l'autre de façon à permettre une variation de l'entraxe entre deux poutres longitudinales de support parallèles voisines (10a, 10b), l'un des orifices de chaque patte d'assemblage coïncidant avec un orifice de la semelle (8) placé du même côté de l'âme (9) pour le passage d'un boulon d'assemblage du panneau (4).

10. Procédé de construction modulaire d'une travée de pont métallique selon l'une des revendications 3 à 9, dans lequel on réalise à l'avance au moins trois ensembles d'éléments de construction préfabriqués, respectivement :
- un premier ensemble comprenant des modules allongés (3, 31, 32) ayant au moins une même longueur et munis à au moins une extrémité, de moyens (12, 16) d'assemblage amovible avec les extrémités de modules allongés adjacents pour former les deux poutres longitudinales de support parallèles voisines (10a, 10b), de sorte que ces deux poutre longitudinale de support ont une longueur correspondant à la portée entre appuis,
- un second ensemble comprenant des entretoises transversales (2) ayant chacune deux extrémités comportant des moyens de fixation amovible sur des moyens conjugués portés par les parois latérales de chaque module allongé (3, 31, 32) et
- un troisième ensemble comprenant des éléments plans de platelage (4) prenant appui sur deux poutres longitudinales de support parallèles voisines (10a, 10b),
**caractérisé par le fait que** :
- après avoir apporté sur le site de construction le nombre nécessaire d'éléments des trois ensembles, on réalise les deux poutres longitudinales de support parallèles voisines (10a, 10b), constituées chacune d'au moins deux modules allongés (3, 31, 32) assemblés bout à bout, au moins l'une des deux poutres longitudinales de support parallèles voisines étant constituée d'au moins deux modules allongés accolés ayant une même longueur et une même hauteur, les nervures de raidissement ménagées sur les faces internes en regard desdits modules allongés accolés venant deux à deux en face de l'autre et étant rigidement reliées entre elles pour solidariser lesdits modules allongés accolés qui se comportent alors comme un élément de poutre unique,
- on relie ces deux poutres longitudinales de support parallèles voisines (10a, 10b) par des entretoises transversales (2) dont les extrémités sont boulonnées ou rivetées sur les nervures de raidissement (20) en vis-à-vis ménagées sur les modules allongés correspondants des deux poutres longitudinales de support parallèles voisines (10a, 10b), et
- l'ensemble de la travée (E) ainsi constituée est posé sur des appuis (11) construits à l'avance, puis l'on pose et l'on fixe une série d'éléments plans de platelage constitués de panneaux rigides (4), s'étendant entre les deux poutres longitudinales de support parallèles voisines (10a, 10b), de façon à constituer le platelage du pont.

11. Procédé selon la revendication 10, **caractérisé par le fait que** l'on réalise à l'avance au moins deux séries de modules allongés (3) ayant au moins deux longueurs différentes, et que l'on détermine le nombre et les longueurs des modules allongés assemblés afin de réaliser une gamme de longueurs de poutres de support (10) adaptées à différentes portées entre appuis.

12. Procédé selon l'une des revendications 10 et 11, **caractérisé par le fait que** l'on réalise à l'avance au moins deux séries de modules allongés (3, 31, 32) ayant au moins deux hauteurs différentes afin de faire varier leur résistance à la flexion, et que chaque poutre de support (10a, 10b) est constituée à partir de modules allongés (3, 31, 32) ayant une hauteur et une résistance à la flexion adaptées à la portée entre appui et à la position du module allongé dans la poutre de support (10).

13. Procédé selon l'une des revendications 10 à 12, **caractérisé par le fait que** l'on réalise à l'avance au moins deux types de modules allongés, respectivement :
- des modules centraux (31) munis, à chacune de leurs extrémités, de moyens (5,6) d'assemblage avec un module adjacent et
- des modules de rive (32) munis, à une seule extrémité de moyens d'assemblage avec un module adjacent et, à leur autre extrémité, de moyens d'appui de la poutre.

14. Procédé selon l'une des revendications 10 à 13, **caractérisé par le fait que** :
- pour chacune d'au moins deux longueurs de modules allongés, on réalise à l'avance deux séries de modules standard, respectivement :
∘ des modules (32) équipés de moyens d'assemblage à une seule extrémité pour constituer des modules de rive et
∘ des modules (31) équipés de moyens d'assemblage à leurs deux extrémités pour constituer des modules centraux et que,
- pour la construction sur un certain site d'une travée ayant une certaine portée entre appuis, on choisit, en fonction de cette portée, le nombre et les longueurs des modules allongés à assembler bout à bout pour réaliser chacune des poutres longitudinales de support (10), respectivement :
∘ deux modules (32) avec un seul moyen d'assemblage constituant des modules de rive et
∘ un certain nombre, éventuellement nul, de modules (31) avec deux moyens d'assemblage constituant des modules centraux, de façon que l'ensemble des modules allongés assemblés forme une poutre longitudinale (10) ayant une longueur totale correspondant à la portée à réaliser.

15. Procédé selon la revendication 14, **caractérisé par le fait que** l'on réalise, en outre, au moins une série de modules allongés dépourvus de moyens d'assemblage à leurs extrémités, afin de couvrir au moins une faible portée en posant simplement deux modules allongés écartés ayant une longueur au moins égale à la portée entre appuis pour constituer deux poutres longitudinales (10a, 10b) de support de la travée.

## Patentansprüche

1. Abschnitt (E) einer Metallbrücke, der zwei benachbarte parallele Längsstützträger (10a, 10b) umfasst, wobei der Abschnitt (E) der Metallbrücke auf zwei beabstandeten Auflagern ruht und aus einer Zusammenfügung von drei Arten an im Vorhinein hergestellten Elementen besteht, jeweils:
- langgestreckte Module (3, 31, 32), die mindestens eine selbe Länge haben und jeweils an mindestens einem Ende mit Mitteln (12, 16) zum lösbaren Zusammenfügen mit einem entsprechenden Ende eines anliegenden langgestreckten Moduls (3, 31, 32) ausgerüstet sind, um die zwei benachbarten parallelen Längsstützträger (10a, 10b) zu bilden, derart, dass diese zwei Längsstützträger eine jeweils der Spanne zwischen Auflagern entsprechende Länge haben,
- Querriegel (2), die jeweils zwei Enden aufweisen, die Mittel zur lösbaren Befestigung an konjugierten Mitteln aufweisen, die auf den Seitenwänden gegenüber den langgestreckten Modulen (3, 31, 32) der zwei benachbarten parallelen Längsstützträger (10a, 10b) eingebracht sind, und
- ebene Auflageelemente (4), die sich zwischen den benachbarten parallelen Längsstützträgern (10a, 10b) erstrecken und sich auf diesen abstützen,
**gekennzeichnet durch** die Tatsache, dass:
- jedes langgestreckte Modul zwei beabstandete flache Sohlen, jeweils eine untere Sohle (7) und eine obere Sohle (8), die durch ein vertikales Stegblatt (9) verbunden sind, das durch ein rechteckiges ebenes Blech gebildet wird, umfasst, um einen Balken mit einem I-förmigen Querschnitt zu bilden,
- wobei das Stegblatt (9) zwei entgegengesetzte Seitenflächen (90, 91) aufweist, an denen eine Mehrzahl von Querplattenelementen (20) befestigt sind, die sich vertikal über die gesamte Höhe des Stegblatts (9) erstrecken, über die gesamte Länge des langgestreckten Moduls (1) verteilt sind und voneinander mit konstanter Teilung beabstandet sind, die einem Teilvielfachen dieser Länge entspricht, wobei die Plattenelemente (20) jeweils eine Versteifungsrippe (20) bilden, die eine vertikale, an das Stegblatt (9) geschweißte Seite und zwei beabstandete horizontale Seiten aufweist, die auf die Innenflächen gegenüber den zwei Sohlen (7, 8) geschweißt sind, wobei die Rippen (20) jeweils an ihren oberen Bereichen mit Mitteln zur lösbaren Befestigung eines Endes des Querriegels ausgerüstet sind, die auf einem selben Niveau in Bezug auf die oberen Sohlen der langgestreckten Modulen (3, 31, 32) der benachbarten parallelen Längsstützträger liegen,
- wobei mindestens einer der benachbarten parallelen Längsstützträger (10a, 10b) aus mindestens zwei aneinandergefügten langgestreckten Modulen gebildet ist, die eine selbe Länge und eine selbe Höhe aufweisen, und
- wobei die Versteifungsrippen, die auf den Innenflächen gegenüber den aneinandergefügten langgestreckten Modulen angeordnet sind, zu zweit, eine zur anderen gerichtet, erscheinen und starr untereinander verbunden sind, um die aneinandergefügten langgestreckten Module zu verbinden, die sich als ein einziges Balkenelement darstellen.

2. Abschnitt einer Metallbrücke nach Anspruch 1, **gekennzeichnet durch** die Tatsache, dass die Versteifungsrippen (20) jeweils mit einer Reihe von übereinanderliegenden Öffnungen (23) ausgerüstet sind, die auf einem selben Niveau in Bezug auf die oberen Sohlen (8) der langgestreckten Module gegenüber den zwei benachbarten parallelen Längsstützträgern liegen, derart, dass eine Verbindung zwischen diesen durch Verbolzen oder Nieten der mit korrespondierenden Öffnungen ausgerüsteten Enden der Querriegel ermöglicht wird, jeder auf zwei Versteifungsrippen (20), die jeweils auf den Innenfläche gegenüber den zwei benachbarten parallelen Längsstützträgern (10a, 10b) vorgesehen sind.

3. Brückenabschnitt nach Anspruch 1 oder 2, **gekennzeichnet durch** die Tatsache, dass:
- die ebenen Auflageelemente aus steifen Paneelen (4) gebildet sind, die jeweils eine rechteckförmige Platte (41) umfassen, die eine plane obere Fläche und eine untere Fläche aufweist, auf der eine Mehrzahl von in Längsrichtung angeordneten Verstärkungselementen (42) parallel zu den großen Seiten der rechteckförmigen Platte (41) befestigt sind, und dass
- jedes steife Paneel (4) sich direkt oder indirekt auf mit den langgestreckten Modulen verbundenen Teilen gegenüberliegend zu den zwei benachbarten parallelen Längsträgern an einem bestimmten Niveau abstützen, derart dass die oberen planen Flächen der nebeneinanderliegenden steifen Paneele (4) ausgerichtet sind und mindestens einen Teil des Belages der Brücke bilden.

4. Brückenabschnitt nach Anspruch 3, **gekennzeichnet durch** die Tatsache, dass die ebenen Auflageelemente (4) jedes von einem steifen Paneel (4) gebildet sind, das eine rechteckförmige, durch eine Mehrzahl von zu ihren großen Seiten parallele Profile (42) verstärkte Platte (41) aufweist, und in Längsrichtung Seite an Seite zwischen zwei benachbarten parallelen Längsstützträgern (10a, 10b) angeordnet sind, um eine Gesamtbreite mit geringem Spiel gleich dem Abstand zwischen den oberen Sohlen (8a, 8b) der benachbarten parallelen Längsstützträger zu bedecken, wobei jedes steife Paneel (4) auf den Verbindungsquerriegeln (2) über Verstärkungsprofile (42) ruht, deren Höhe so bestimmt ist, dass die oberen Flächen (41) der Paneele (4) mit den oberen Flächen der Sohlen (8a, 8b) der zwei benachbarten parallelen Längsstützträger ausgerichtet sind und mit diesen mindestens ein Teil des Belages der Brücke bilden.

5. Brückenabschnitt nach Anspruch 4, **gekennzeichnet durch** die Tatsache, dass die steifen Paneele (4) eine Länge (l1) entsprechend dem Abstand zwischen den Verbindungsquerriegeln (2) zwischen den benachbarten parallelen Längsstützträgern (10a, 10b) aufweisen und jeweils durch Verbolzen oder Nieten der Enden von mindestens zwei Verstärkungsprofilen (42) an den Querriegeln (2) befestigt sind.

6. Brückenabschnitt nach Anspruch 3, **gekennzeichnet durch** die Tatsache dass:
- die ebenen Auflageelemente (4) aus steifen rechteckförmigen Paneelen gebildet sind, die eine Länge (l1) entsprechend dem Abstand zwischen den zwei benachbarten parallelen Längsstützträgern (10a, 10b) aufweisen und dass
- nach dem Anordnen auf den Auflagern (11) des Abschnittes (E), die von den zwei benachbarten parallelen Längsträgern (10a, 10b) gebildet ist, die durch die Querriegel (2) verbunden sind, die steifen rechteckförmigen Paneele (4) quer Seite an Seite angeordnet sind, indem sie an ihren Enden auf den oberen Sohlen (8a, 8b) der langgestreckten Module der zwei benachbarten parallelen Längsstützträger über Stützelemente (43) ruhen, die entlang ihrer kleinen Seite angeordnet sind, derart dass mindestens ein Teil des Belages der Brücke realisiert ist.

7. Brückenabschnitt nach Anspruch 6, **gekennzeichnet durch** die Tatsachen, dass die an jedem Ende der steifen Paneele (4) eingebrachten Stützelemente (43) jeweils aufweisen:
- zwei vertikale beabstandete Zwischenwände (43), die auf die untere Fläche der Platte (41) des rechteckförmigen steifen Paneels parallel zu ihrer kleinen Seite geschweißt sind und
- mindestens zwei horizontale Zusammenfügungslaschen (44), die voneinander beabstandet sind und an den unteren Rändern der zwei Zwischenwände (43) senkrecht zu diesen befestigt sind, wobei die Zwischenwände (43) eine Höhe aufweisen, die derart bestimmt ist, dass die oberen Flächen (41) der steifen Paneele (4) ausgerichtet sind.

8. Brückenabschnitt nach einem der Ansprüche 6 und 7, **gekennzeichnet durch** die Tatsache, dass jedes steife Paneele (4) an seinen Ende mit Zusammenfügungslaschen (44), parallel zu seinen Längsseiten ausgerüstet ist und sich auf den oberen Sohlen (8) der zwei benachbarten parallelen Längsstützträgern (10a, 10b) über flexible Bänder, die im Vorhinein auf die Sohlen geklebt sind, abstützen, wobei die Laschen von Öffnungen durchgegriffen werden, die mit den konjugierten Öffnungen, die in den Sohlen (8) für ihre Befestigung durch Verbolzen oder Nieten eingebracht sind, übereinstimmen.

9. Brückenabschnitt nach Anspruch 8, **gekennzeichnet durch** die Tatsache, dass die oberen Sohlen (8) jedes langgestreckten Moduls (3) mit mehreren Paaren von Befestigungsöffnungen versehen sind, die jeweils beidseitig des vertikalen Stegblattes (9) angeordnet sind, wobei die Öffnungspaare über die Länge des langgestreckten Moduls mit Zwischenräumen verteilt sind, die den Abständen der Zusammenfügungslaschen (44) unter Berücksichtigung der Breite der Auflagepaneele (4) entsprechen, und dass jede Zusammenfügungslasche (44) eines Paneels mit mindestens zwei voneinander beabstandeten Öffnungen versehen ist, derart dass eine Änderung des Achsabstandes zwischen zwei parallelen Längsstützträgern (10a, 10b) ermöglicht wird, wobei eine der Öffnungen jeder Zusammenfügungslaschen mit einer Öffnung der Sohle (8), die auf derselben Seite des Stegblattes (9) liegt, für die Durchführung eines Bolzens zum Zusammenfügen des Paneels (4) übereinstimmt.

10. Verfahren zur modularen Konstruktion eines Abschnittes einer Metallbrücke nach einem der Ansprüche 3 bis 9, bei dem im Vorhinein mindestens drei Anordnungen von vorgefertigten Konstruktionselementen hergestellt werden, jeweils:
- eine erste Anordnung umfassend langgestreckte Module (3, 31, 32), die mindestens eine selbe Länge haben und jeweils an mindestens einem Ende mit Mitteln (12, 16) zum lösbaren Zusammenfügen mit einem entsprechenden Ende eines anliegenden langgestreckten Moduls (3, 31, 32) ausgerüstet sind, um die zwei benachbarten parallelen Längsstützträger (10a, 10b) zu bilden, derart, dass diese zwei Längsstützträger eine jeweils der Spanne zwischen Auflagern entsprechende Länge haben,
- eine zweite Anordnung umfassend Querriegel (2), die jeweils zwei Enden aufweisen, die Mittel zur lösbaren Befestigung an konjugierten Mitteln aufweisen, die auf den Seitenwänden gegenüber den langgestreckten Modulen (3, 31, 32) der zwei benachbarten parallelen Längsstützträger (10a, 10b) eingebracht sind, und
- eine dritte Anordnung umfassend ebene Auflageelemente (4), die sich zwischen den benachbarten parallelen Längsstützträgern (10a, 10b) erstrecken und sich auf diesen abstützen,
**gekennzeichnet durch** die Tatsache, dass:
- nachdem die notwendige Anzahl von Elementen der drei Anordnungen zu dem Baugebiet gebracht wurde, Herstellen der zwei benachbarten parallelen Längsstützträger (10a, 10b), die jeweils von mindestens zwei langgestreckten aneinandergefügten Modulen (3, 31, 32) gebildet ist, wobei mindestens einer der zwei benachbarten parallelen Längsstützträger aus mindestens zwei langgestreckten aneinandergesetzten Modulen mit gleicher Länge und gleicher Höhe gebildet sind, wobei die Versteifungsrippen, die auf den Innenflächen gegenüber den aneinandergefügten langgestreckten Modulen angeordnet sind, zu zweit, eine zur anderen gerichtet, erscheinen und starr untereinander verbunden sind, um die aneinandergefügten langgestreckten Module zu verbinden, die sich als ein einziges Balkenelement darstellen,
- diese zwei benachbarten parallelen Längsstützträger (10a, 10b) durch Querriegel (2) verbunden werden, deren Enden an den Versteifungsrippen (20), die an den entsprechenden langgestreckten Modulen der zwei benachbarten parallelen Längsstützträger (10a, 10b) vorgesehen sind, in Gegenüberstellung verbolzt oder vernietet werden und
- die Gesamtheit des so gebildeten Abschnittes (E) auf im Vorhinein gefertigte Auflager (11) gesetzt wird, dann eine Reihe von ebenen Auflageelementen, die durch steife Paneele (4) gebildet werden, die sich zwischen den zwei benachbarten parallelen Längsstützträgern (10a, 10b) erstrecken, aufgelegt und befestigt werden, um den Belag der Brücke zu bilden.

11. Verfahren nach Anspruch 10, **gekennzeichnet durch** die Tatsache, dass im Vorhinein mindestens zwei Baureihen von langgestreckten Modulen (3) hergestellt werden, die mindestens zwei unterschiedliche Längen aufweisen, und dass die Anzahl und die Längen der zusammengefügten langgestreckten Module bestimmt werden, um eine Palette von Längen der Stützträger (10) zu realisieren, die an unterschiedliche Spannen zwischen den Auflagern angepasst sind.

12. Verfahren nach einem der Ansprüche 10 und 11, **gekennzeichnet durch** die Tatsache, dass im Vorhinein mindestens zwei Baureihen von langgestreckten Modulen (3, 31, 32) hergestellt werden, die mindestens zwei unterschiedliche Höhen aufweisen, um ihren Biegewiderstand zu variieren, und dass jeder Stützträger (10a, 10b) aus langgestreckten Modulen (3, 31, 32) gebildet wird, die eine Höhe und einen Biegewiderstand aufweisen, die an die Spanne zwischen Auflager und an die Position des langgestreckten Moduls in dem Stützträger (10) angepasst sind.

13. Verfahren nach einem der Ansprüche 10 bis 12, **gekennzeichnet durch** die Tatsache, dass im Vorhinein zwei Arten von langgestreckten Modulen hergestellt werden, jeweils:
- zentrale Module (31), die an jedem ihrer Enden mit Mitteln (5, 6) zum Zusammenfügen mit einem benachbarten Modul ausgerüstet sind, und
- Randmodule (31), die an einem einzigen Ende mit Mitteln zum Zusammenfügen mit einem benachbarten Modul und an ihrem anderen Ende mit Auflagemitteln des Trägers ausgerüstet sind.

14. Verfahren nach einem Ansprüche 10 bis 13, **gekennzeichnet durch** die Tatsache, dass:
- für jeder von mindestens zwei Längen der langgestreckten Module im Vorhinein zwei Baureihen von Standardmodulen hergestellt werden, jeweils:
° Module (32), die mit Mitteln zum Zusammenfügen an einem einzigen Ende ausgerüstet sind, um Randmodule zu bilden und
° Module (31), die mit Mitteln zum Zusammenfügen an ihren beiden Enden ausgerüstet sind, um zentrale Module zu bilden, und dass
- für die Konstruktion an einem bestimmten Baugebiet eines Abschnitts, der eine bestimmte Spanne zwischen Auflagern aufweist, abhängig von dieser Spanne die Anzahl und die Längen der aneinanderzufügenden langgestreckten Modulen ausgewählt wird, um jeden der Längsstützträger (10) zu realisieren, jeweils:
° zwei Module (32) mit einem einzigen Mittel zum Zusammenfügen, die Randmodule bilden, und
° eine bestimmte Anzahl, gegebenenfalls Null, an Modulen (31) mit zwei Mitteln zum Zusammenfügen, die zentrale Module bilden, derart dass die Gesamtheit der zusammengesetzten langgestreckten Module einen Längsträger (10) bildet, der eine Gesamtlänge entsprechend der herzustellenden Spanne aufweist.

15. Verfahren nach Anspruch 14, **gekennzeichnet durch** die Tatsache, dass außerdem mindestens eine Baureihe von langgestreckten Modulen, die keine Mittel zum Zusammenfügen an ihren Enden aufweisen, hergestellt wird, um mindestens eine geringe Spanne zu bedecken, indem nur zwei beanstandete langgestreckte Module, die eine Länge mindestens gleich der Spanne zwischen Auflagern aufweisen, installiert werden, um zwei Längsstützträger (10a, 10b) des Abschnitts zu bilden.

## Claims

1. Metal bridge span (E) comprising two adjacent parallel longitudinal support girders (10a, 10b), the metal bridge span (E) resting on two spaced-apart supports and being constituted by the assembly of three types of element produced in advance, namely:
- elongate modules (3, 31, 32) having at least one same length and each equipped, at at least one end, with means (12, 16) for removable assembly with a corresponding end of an adjacent elongate module (3, 31, 32) to form the two adjacent parallel longitudinal support girders (10a, 10b), such that the two longitudinal support girders have a respective length corresponding to the distance between supports,
- transverse spacer beams (2) each having two ends having means for removable fixing to conjugate means formed on the opposing lateral walls of the elongate modules (3, 31, 32) of the two adjacent parallel longitudinal support girders (10a, 10b), and
- flat deck elements (4) extending between said adjacent parallel longitudinal support girders (10a, 10b) and bearing on said girders,
**characterised in that**:
- each elongate module comprises two spaced-apart flat soles, namely a lower sole (7) and an upper sole (8) connected by a vertical core (9) constituted by a rectangular flat sheet, so as to configure a girder with an l-shaped cross-section,
- said core (9) has two opposite lateral faces (90, 91) to which there are fixed a plurality of transverse flat elements (20) extending vertically over the entire height of the core (9), which flat elements are distributed over the entire length of the elongate module (1) and are spaced apart from one another by a constant pitch corresponding to a sub-multiple of that length, said flat elements (20) each forming a stiffening rib (20) having a vertical side welded to the core (9) and two spaced-apart horizontal sides welded to the opposing inside faces of the two soles (7, 8), said ribs (20) each being equipped, in their upper portion, with means for the removable fixing of a transverse spacer beam end, which means are positioned at the same level relative to the upper soles of the elongate modules (3, 31, 32) of the two adjacent parallel longitudinal support girders,
- at least one of the adjacent parallel longitudinal support girders (10a, 10b) is constituted by at least two adjoining elongate modules having the same length and the same height, and
- the stiffening ribs formed on the opposing inside faces of said adjoining elongate modules are in pairs facing one another and are rigidly connected together in order to secure said adjoining elongate modules, which then behave like a single girder element.

2. Metal bridge span according to claim 1, **characterised in that** said stiffening ribs (20) are each provided with a series of superposed orifices (23) positioned at the same level relative to the upper soles (8) of the opposing elongate modules of the two adjacent parallel longitudinal support girders, so as to allow the support girders to be joined together by bolting or riveting of the ends of the transverse spacer beams (2) equipped with corresponding orifices, each on two stiffening ribs (20) formed on the opposing inside faces of the two adjacent parallel longitudinal support girders (10a, 10b).

3. Bridge span according to claim 1 or 2, **characterised in that**:
- the flat deck elements are constituted by rigid panels (4) each comprising a rectangular plate (41) having a flat upper face and a lower face to which there are fixed a plurality of longitudinal reinforcing members (42) parallel to the long sides of the rectangular plate (41), and **in that**
- each rigid panel (4) bears, directly or indirectly, on portions secured to the facing elongate modules of two adjacent parallel longitudinal girders, at a level determined such that the upper flat faces of the adjacent rigid panels (4) are aligned and form at least part of the deck of the bridge.

4. Bridge span according to claim 3, **characterised in that** the flat deck elements (4) are each constituted by a rigid panel (4) comprising a rectangular plate (41) reinforced by a plurality of profiles (42) parallel to its long sides and are arranged longitudinally side by side between the two adjacent parallel longitudinal support girders (10a, 10b) so as to cover an overall width which is equal, to within the clearance, to the spacing between the upper soles (8a, 8b) of said adjacent parallel longitudinal support girders, each rigid panel (4) resting on the transverse joining spacer beams (2) by way of the reinforcing profiles (42), the height of which is determined such that the upper faces (41) of the panels (4) are aligned with the upper faces of the soles (8a, 8b) of the two adjacent parallel longitudinal support girders and form therewith at least part of the deck of the bridge.

5. Bridge span according to claim 4, **characterised in that** the rigid panels (4) have a length (11) corresponding to the spacing between the transverse spacer beams (2) joining the adjacent parallel longitudinal support girders (10a, 10b) and are each fixed by bolting or riveting of the ends of at least two reinforcing profiles (42) to the transverse spacer beams (2).

6. Bridge span according to claim 3, **characterised in that**:
- the flat deck elements (4) are constituted by rigid rectangular panels having a length (11) corresponding to the spacing between the two adjacent parallel longitudinal support girders (10a, 10b), and **in that**
- after they have been laid on the supports (11) of the span (E) constituted by the two adjacent parallel longitudinal girders (10a, 10b) connected by the transverse spacer beams (2), said rigid rectangular panels (4) are arranged transversely side by side while resting, at their ends, on the upper soles (8a, 8b) of the elongate modules of the two adjacent parallel longitudinal support girders, by way of support members (43) formed along their short sides, so as to produce at least part of the deck of the bridge.

7. Bridge span according to claim 6, **characterised in that** the support members (43) formed at each end of the rigid panels (4) each comprise:
- two spaced-apart vertical partitions (43) welded to the lower face of the plate (41) of the rigid rectangular panel (4), parallel to its short side, and
- at least two horizontal assembly lugs (44) which are spaced apart from one another and fixed to the lower edges of the two partitions (43), perpendicularly thereto, said partitions (43) having a height determined such that the upper faces (41) of the rigid panels (4) are aligned.

8. Bridge span according to either claim 6 or claim 7, **characterised in that** each rigid panel (4) is equipped, at its two ends, with assembly lugs (44) which are parallel to its longitudinal sides and bear on the upper soles (8) of the two adjacent parallel longitudinal support girders (10a, 10b) by way of flexible strips which are bonded to the soles in advance, said lugs being drilled with orifices which coincide with conjugate orifices formed on the soles (8) for the fixing thereof by bolting or riveting.

9. Bridge span according to claim 8, **characterised in that** the upper sole (8) of each elongate module (3) is equipped with multiple pairs of fixing orifices positioned on either side of the vertical core (9), said pairs of orifices being distributed over the length of the elongate module at intervals corresponding to the spacings of the assembly lugs (44), taking account of the width of the deck panels (4), and **in that** each assembly lug (44) of a panel is equipped with at least two orifices which are spaced apart from one another so as to permit a variation of the centre distance between two adjacent parallel longitudinal support girders (10a, 10b), one of the orifices of each assembly lug coinciding with an orifice of the sole (8) positioned on the same side of the core (9) for the passage of a bolt for assembly of the panel (4).

10. Method for the modular construction of a metal bridge span according to any one of claims 3 to 9, wherein there are produced in advance at least three sets of prefabricated construction elements, namely:
- a first set comprising elongate modules (3, 31, 32) having at least one same length and equipped, at at least one end, with means (12, 16) for removable assembly with the ends of adjacent elongate modules to form the two adjacent parallel longitudinal support girders (10a, 10b), such that the two longitudinal support girders have a length corresponding to the distance between supports,
- a second set comprising transverse spacer beams (2) each having two ends having means for removable fixing to conjugate means carried by the lateral walls of each elongate module (3, 31, 32), and
- a third set comprising flat deck elements (4) bearing on two adjacent parallel longitudinal support girders (10a, 10b),
**characterised in that**:
- after the required number of elements of the three sets have been brought to the construction site, the two adjacent parallel longitudinal support girders (10a, 10b), each constituted by at least two elongate modules (3, 31, 32) assembled end to end, are produced, at least one of the two adjacent parallel longitudinal support girders being constituted by at least two adjoining elongate modules having the same length and the same height, the stiffening ribs formed on the opposing inside faces of said adjoining elongate modules being in pairs facing one another and being rigidly connected together in order to secure said adjoining elongate modules, which then behave like a single girder element,
- the two adjacent parallel longitudinal support girders (10a, 10b) are connected by transverse spacer beams (2), the ends of which are bolted or riveted to the facing stiffening ribs (20) formed on the corresponding elongate modules of the two adjacent parallel longitudinal support girders (10a, 10b), and
- the totality of the span (E) so constituted is laid on supports (11) constructed in advance, and then a series of flat deck elements constituted by rigid panels (4), extending between the two adjacent parallel longitudinal support girders (10a, 10b), are laid and fixed so as to constitute the deck of the bridge.

11. Method according to claim 10, **characterised in that** at least two series of elongate modules (3) having at least two different lengths are produced in advance, and **in that** the number and the lengths of the assembled elongate modules are determined in order to produce a range of lengths of support girders (10) adapted to different distances between supports.

12. Method according to either claim 10 or claim 11, **characterised in that** at least two series of elongate modules (3, 31, 32) having at least two different heights in order to vary their bending resistance are produced in advance, and **in that** each support girder (10a, 10b) is constituted starting from elongate modules (3, 31, 32) having a height and a bending resistance that are adapted to the distance between supports and to the position of the elongate module in the support girder (10).

13. Method according to any one of claims 10 to 12, **characterised in that** at least two types of elongate modules are produced in advance, namely:
- central modules (31) equipped at each of their ends with means (5, 6) for assembly with an adjacent module, and
- side modules (32) equipped at only one end with means for assembly with an adjacent module and at their other end with means for supporting the girder.

14. Method according to any one of claims 10 to 13, **characterised in that**:
- for each of at least two lengths of elongate modules, two series of standard modules are produced in advance, namely:
∘ modules (32) equipped with assembly means at only one end for constituting side modules, and
∘ modules (31) equipped with assembly means at both their ends for constituting central modules, and **in that**
- for the construction at a specific site of a span having a specific distance between supports, the number and the lengths of the elongate modules to be assembled end to end are chosen as a function of that distance, in order to produce each of the longitudinal support girders (10), namely:
∘ two modules (32) with a single assembly means constituting side modules and,
∘ a specific number of modules (31), optionally zero modules, having two assembly means constituting central modules, so that the totality of the assembled elongate modules forms a longitudinal girder (10) having a total length corresponding to the distance to be produced.

15. Method according to claim 14, **characterised in that** there is further produced at least one series of elongate modules without assembly means at their ends, in order to cover at least a small distance by simply laying two spaced-apart elongate modules having a length at least equal to the distance between supports in order to constitute two longitudinal support girders (10a, 10b) of the span.
